# FASCICULE DE BREVET EUROPEEN

(11) **EP 3 153 935 B1**
(45) Date de publication et mention de la délivrance du brevet: **20.02.2019**
(21) Numéro de dépôt: 15188461.6
(22) Date de dépôt: 06.10.2015
(51) Int. Cl.: G04B 15/06

(54) **MECANISME D'ECHAPPEMENT A DETENTE D'HORLOGERIE A FORCE CONSTANTE**
CHRONOMETERHEMMUNGSMECHANISMUS EINES UHRWERKS MIT KONSTANTER KRAFT
TIMEPIECE DETENT ESCAPEMENT MECHANISM WITH CONSTANT FORCE

(43) Date de publication de la demande: 12.04.2017
(73) Titulaire: MONTRES BREGUET S.A., 1344 L'Abbaye (CH)
(72) Inventeur: Remontet, Valentin, 25500 Pontarlier (FR); Junod, Benoît, 39220 Les Rousses (FR)
(74) Mandataire: Giraud, Eric

(56) Documents cités:
- DE-C- 42 856

## Description

### Domaine de l'invention

L'invention concerne un mécanisme d'échappement à détente pour pièce d'horlogerie, comportant un mécanisme de blocage direct ou indirect d'une roue d'échappement pendant la course d'un balancier d'un mécanisme oscillateur pendant sa libre alternance sans impulsion, commandé en déblocage par une détente de déclenchement manoeuvrée, par l'intermédiaire d'un ressort de détente, par ledit balancier, ledit mécanisme de blocage comportant un arrêtoir pivotant, soumis au couple de rappel de premiers moyens de rappel élastique, lequel arrêtoir est, au cours de la course d'oscillation dudit balancier, ou bien sans contact avec la détente de déclenchement et peut pivoter vers une position armée sous l'action de ladite roue d'échappement, quand celle-ci est débloquée, à l'encontre desdits premiers moyens de rappel élastique, ou bien immobilisé dans une position de butée dans laquelle ledit arrêtoir est maintenu armé, en attente de sa libération par ladite détente de déclenchement, une seule fois par oscillation dudit oscillateur, pour transmettre alors audit balancier un couple constant correspondant à l'armage desdits moyens de rappel élastique.

L'invention concerne encore un mouvement d'horlogerie comportant un tel mécanisme d'échappement.

L'invention concerne une montre comportant un tel mouvement.

L'invention concerne le domaine des mécanismes d'échappement de haute précision pour l'horlogerie, et en particulier des échappements à détente.

### Arrière-plan de l'invention

L'échappement à détente a beaucoup été utilisé pour les chronomètres de marine, en raison de sa haute précision. Toutefois son utilisation pour des mouvements de montre, destinés à être portés dans différentes positions, et non plus suspendus par des cardans ou un système gyroscopique, peine à se développer malgré un rendement théoriquement supérieur à d'autres solutions traditionnelles comme l'échappement à ancre suisse. Le phénomène de galop, qui correspond au déclenchement d'une fonction d'échappement lorsque le balancier a une amplitude supérieure à une certaine valeur d'amplitude limite, en général voisine de 350°/360°, est un inconvénient qui nécessite le développement de systèmes anti-galop souvent complexes et peu performants, altérant le rendement de l'échappement.

Un échappement à détente traditionnel se caractérise par la présence d'un coup perdu, c'est-à-dire avec, lors de chaque oscillation, une alternance sans impulsion. Souvent cette unique impulsion est une impulsion directe de la roue d'échappement au balancier. La force transmise par la roue d'échappement au balancier est directement dépendante du couple transmis à cette roue, qui varie généralement en fonction de l'armage du barillet et des modulations de rouage.

L'amplitude est donc variable, et généralement elle diminue lors du désarmage du barillet, et les propriétés chronométriques sont donc affectées.

Les mécanismes de type échappement Robin mettent en oeuvre une bascule de blocage de la roue d'échappement, mais présentent l'inconvénient d'une transmission directe d'énergie de la roue d'échappement au balancier, ce qui ne résout pas le problème d'amplitude variable.

La demande PCT/EP2013/056577 au nom de NIVAROX-FAR SA décrit un mécanisme d'échappement pour mouvement ou pièce d'horlogerie comportant au moins un balancier et au moins une roue d'échappement, où la transmission d'impulsions entre ledit au moins un balancier et ladite au moins une roue d'échappement est réalisée par un mécanisme flexible monobloc comportant au moins un palpeur de coopération avec ladite au moins une roue d'échappement ou respectivement ledit au moins un balancier, et en ce que ledit mécanisme flexible monobloc est relié par au moins une lame flexible à une structure fixe de ladite pièce d'horlogerie, ou respectivement à ladite au moins une roue d'échappement.

Le document DE42856, qui montre le préambule de la revendication 1, au nom de PAUL THEODOR ALBERT RODECK décrit un échappement à détente comportant un arrêtoir combiné, une détente, et un verrou d'échappement.

### Résumé de l'invention

L'invention concerne un nouveau système d'échappement de type détente, destiné à combiner une haute précision et une régularité chronométrique par la fourniture d'une impulsion identique au balancier lors de chaque oscillation.

La transmission d'énergie, selon l'invention, est indirecte, entre la roue d'échappement et le balancier.

A cet effet, l'invention concerne un mécanisme d'échappement à détente pour pièce d'horlogerie, selon la revendication 1.

L'invention concerne encore un mouvement d'horlogerie comportant un tel mécanisme d'échappement.

L'invention concerne une montre comportant un tel mouvement.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en perspective, un exemple de mécanisme d'échappement constant à détente, dans un premier mode de réalisation ;
- les figures 2 à 7 représentent, en vue en plan, des étapes successives de fonctionnement de ce premier mode de réalisation, comportant un arrêtoir rappelé par un ressort externe:
- figure 2 : première étape de dégagement ;
- figure 3 : deuxième étape d'impulsion ;
- figure 4 : troisième étape déblocage de la roue d'échappement ;
- figure 5 : quatrième étape de réarmage ;
- figure 6 : cinquième étape de blocage.
- figure 7 : sixième étape correspondant au coup perdu,
- la figure 8 représente, en vue en plan, un autre exemple de mécanisme d'échappement selon un deuxième mode de réalisation, comportant un arrêtoir flexible, réalisé monobloc avec une lame flexible ;
- les figures 9 à 13 représentent, en vue en plan, un troisième mode de réalisation, selon l'invention, comportant un arrêtoir flexible bistable, comportant une lame flexible bistable précontrainte en flambage ;
- la figure 10 illustre la mise en flambage de cet arrêtoir flexible bistable mis en flambage, depuis une première position en trait interrompu, vers une deuxième position en trait plein ;
- la figure 11 illustre l'étape de dégagement ;
- la figure 12 illustre la fin de l'impulsion ;
- la figure 13 illustre le coup perdu ;
- les figures 14 à 16 représentent, en vue en plan, un quatrième mode de réalisation, selon l'invention, constituant un système anti-galop, comportant l'arrêtoir flexible bistable du troisième mode, et comportant un mécanisme de verrouillage direct à lame élastique, agencé pour coopérer à la fois avec la denture de la roue d'échappement, et avec une palette de verrou dont est alors équipé le balancier ;
- la figure 15 illustre l'étape de déclenchement réarmage ;
- la figure 16 illustre l'état de l'arrêtoir réarmée avant le coup perdu ;
- les figures 17 à 22 représentent, en vue en plan, un cinquième mode de réalisation, selon l'invention, constituant un système anti-galop, comportant l'arrêtoir flexible bistable du troisième mode, et comportant un autre mécanisme de verrouillage direct à lame élastique, agencé pour coopérer à la fois avec la denture de la roue d'échappement, et avec une palette de verrou dont est alors équipé le balancier;
- la figure 17 illustre l'étape de dégagement;
- la figure 18 illustre l'étape d'impulsion;
- la figure 19 illustre l'étape de déblocage ;
- la figure 20 illustre l'étape de réarmage ;
- la figure 21 illustre l'étape de blocage et de coup perdu
- la figure 22 illustre le rebat en cas d'amplitude supérieure à une amplitude limite, par exemple à 350° lors du premier arc supplémentaire ;
- la figure 23 est un schéma-blocs représentant une montre comportant un mouvement qui comporte lui-même un tel mécanisme d'échappement selon l'invention.

### Description détaillée des modes de réalisation préférés

L'invention concerne un mécanisme d'échappement à détente 100, à force constante, pour une pièce d'horlogerie 300. Ce mécanisme 100 utilise un arrêtoir 10 particulier, dont la rotation est associée à des premiers moyens de rappel élastique 72 constitués par une lame flexible.

Son fonctionnement reprend les principes généraux propres aux échappements à détente, qui ne sont pas détaillés ici.

Quatre modes de réalisation, non limitatifs, sont illustrés par les figures et vont être détaillés ci-dessous.

Ce mécanisme d'échappement 100 à détente comporte ainsi un mécanisme de blocage direct ou indirect d'une roue d'échappement 30, pendant la course d'un balancier 20 d'un mécanisme oscillateur pendant sa libre alternance sans impulsion, dans un sens de pivotement, l'impulsion ne se faisant que dans l'autre sens de pivotement du balancier.

L'invention est illustrée avec un balancier 20 qui est un balancier au sens classique du terme, faisant partie d'un oscillateur de type balancier-spiral. L'invention est toutefois applicable à d'autres types d'oscillateur, et le balancier 20 peut alors prendre d'autres formes, comme un pendule, ou autre.

La roue d'échappement 30 est classiquement soumise à un couple en provenance d'un mécanisme accumulateur d'énergie, et agencée pour fournir, lors de chaque oscillation du mécanisme oscillateur, une impulsion unique au balancier 20.

Ce mécanisme de blocage est commandé en déblocage par une détente de déclenchement 40, laquelle est manoeuvrée, par l'intermédiaire d'un ressort de détente 60, 71, par le balancier 20.

Ce mécanisme de blocage comporte un arrêtoir 10 pivotant, soumis au couple de rappel de moyens de rappel élastique 16, 18, 72.

Cet arrêtoir 10 est, au cours de la course d'oscillation du balancier 20 :
- ou bien sans contact avec la détente de déclenchement 40, et peut alors pivoter vers une position armée sous l'action de la roue d'échappement 30, quand celle-ci est débloquée, à l'encontre des moyens de rappel élastique 16, 18, 72 ;
- ou bien immobilisé dans une position de butée dans laquelle l'arrêtoir 10 est maintenu armé, notamment dans un mode de réalisation particulier par la détente de déclenchement 40, en attente de sa libération par la détente de déclenchement 40, une seule fois par oscillation de l'oscillateur, pour transmettre alors au balancier 20 un couple constant correspondant à l'armage des moyens de rappel élastique 16, 18, 72.

La manoeuvre de la détente de déclenchement 40 est effectuée, par l'intermédiaire du ressort de détente 60, 71, par une cheville 21 ou/et une palette de déclenchement 22 que porte le balancier 20.

Les premiers moyens de rappel élastique 16, 18, 72 sont quant à eux, ou bien agencés au niveau de l'arrêtoir 10, ou bien portés par le mécanisme d'échappement 100.

L'armage des premiers moyens de rappel élastique 16, 18, 72, notamment du ressort de l'arrêtoir 10, se fait directement par la roue d'échappement 30 après chaque fonction d'échappement. Dans un mode de réalisation particulier, l'arrêtoir 10 est maintenu en position armée par la détente de déclenchement 40.

Dans certaines variantes de réalisation, non limitatives, notamment tel que visible sur les figures 1 à 8, le déclenchement de cette détente de déclenchement 40 est réalisé au moyen d'une palette de déclenchement 22 solidaire du balancier 20. Cette palette de déclenchement 22 est agencée pour, dans un premier sens de pivotement du balancier 20 repousser une extrémité distale 61, 79, que comporte le ressort de détente 60, 71, sans faire pivoter la détente de déclenchement 40, et dans un deuxième sens de pivotement entraîner cette extrémité distale 61, 79, en appui sur une goupille de détente 42 que comporte la détente de déclenchement 40 et faire pivoter cette dernière et libérer l'arrêtoir 10.

Le déclenchement se produit donc comme un dégagement, au début de la fonction d'échappement, et permet de libérer l'arrêtoir 10, qui restitue l'énergie préalablement accumulée dans les premiers moyens de rappel élastique 16, 18, 72, au balancier 20 par l'intermédiaire d'une cheville 21 du balancier 20, lors de la phase d'impulsion.

Le mécanisme de blocage comporte un verrou d'échappement 50, 90, qui est agencé pour effectuer le blocage de la roue d'échappement 30 sous l'action de deuxièmes moyens de rappel élastique 53, 93, que comporte, ou bien ce verrou d'échappement 50, 90, ou bien le mécanisme d'échappement 100 lui-même.

En somme, selon l'invention, le mécanisme de blocage comporte un arrêtoir, 10 ou 70 selon le mode de réalisation, et un verrou d'échappement, 50 ou 90 selon le mode de réalisation.

Le mécanisme de blocage est encore agencé pour effectuer le déblocage de la roue d'échappement 30, sous une action de poussée sur ce verrou d'échappement 50, 90. Cette action de poussée est, ou bien initiée par l'arrêtoir 10 lors du mouvement de pivotement de l'arrêtoir 10 sous l'action des premiers moyens de rappel élastique 16, 18, 72, juste après l'application de l'impulsion audit balancier 20, ou bien initiée directement par le balancier 20 comme dans un quatrième mode de réalisation illustré aux figures 14 à 16.

Plus particulièrement, le verrou d'échappement 50, 90, comporte une palette de repos d'échappement 51, 91, qui est agencée pour coopérer avec l'une des dents 31 que comporte la roue d'échappement 30, pour effectuer le blocage de cette roue d'échappement 30.

Dans les trois premiers modes de réalisation illustrés aux figures 1 à 13, le verrou d'échappement est un premier verrou 50, qui est distant du balancier 20 en tout point de sa trajectoire, et qui comporte un bras de verrou 51 agencé pour coopérer avec un poussoir 17 que comporte l'arrêtoir 10 pour le déblocage de la roue d'échappement 30.

Dans le quatrième mode de réalisation des figures 14 à 16, et dans le cinquième mode des figures 17 à 22, le verrou d'échappement est un deuxième verrou 90, qui comporte un bras agencé de façon sensiblement radiale par rapport à l'axe de pivotement du balancier 20, et qui porte, au voisinage de cet axe de pivotement, une goupille de verrou 94 pour le maintien d'une lame flexible de verrou 92, laquelle est agencée pour coopérer avec une palette de verrou 23 que comporte le balancier 20 pour commander le déblocage de la roue d'échappement 30.

A la fin de la fonction d'échappement, l'arrêtoir 10 lève un verrou d'échappement 50, 90, qui bloquait la roue d'échappement 30, et libère ainsi la roue d'échappement 30. Cette dernière peut ainsi réarmer l'arrêtoir 10 et ses premiers moyens de rappel élastique 16, 18, 72, pour la prochaine fonction d'échappement, une dent 31 de la roue d'échappement 30 venant alors pousser l'arrêtoir 10 dans sa position armée.

La figure 1 illustre les différents composants d'un mécanisme d'échappement 100, dans un premier mode de réalisation dont le fonctionnement est illustré aux figures 2 à 7. Dans ce premier mode, l'arrêtoir 10 est pivoté de façon classique, les premiers moyens de rappel élastique 16 sont constitués par un ressort fixé à une platine du mécanisme 100, non représentée sur les figures, qui est en appui sur une portée d'armage 14 de l'arrêtoir 10. Celui-ci comporte un bec 11, qui, sur les figures 1 et 2, est en appui sur la palette de repos de détente 41 que comporte la détente de déclenchement 40.

L'arrêtoir 10 comporte encore un bras d'impulsion 12, agencé pour coopérer avec la cheville 21 du balancier 20.

L'arrêtoir 10 comporte encore une palette 13, qui est prévue pour coopérer directement avec une des dents 31 de la roue d'échappement 30, dans certaines positions angulaires de l'arrêtoir 10.

L'arrêtoir 10 comporte enfin un poussoir 17, agencé pour coopérer avec un bras 52 du premier verrou 50, pour effectuer le déblocage de celui-ci.

Sur la figure 1, le système est initialement en position armée, et le balancier 10 est dans une position prête à déclencher la fonction d'échappement.

Lors de l'étape de dégagement, illustrée à la figure 2, la palette de déclenchement 22 du balancier 20 soulève la détente de déclenchement 40 ce qui libère l'arrêtoir 10. Pour ce faire, la palette de déclenchement 22 du balancier 20, qui tourne en sens anti-horaire, pousse l'extrémité distale 61 du ressort de détente 60, et appuie ainsi sur la goupille de détente 42 que porte la détente de déclenchement 40, ce qui fait pivoter cette dernière dans le sens horaire. Le bec 11 peut alors quitter la palette de repos de détente 41, et l'arrêtoir 10 peut pivoter dans le sens horaire, mû par son ressort d'armage 16.

Lors de l'étape d'impulsion, illustrée à la figure 3, l'arrêtoir 10, sous l'effet de son ressort d'armage 16 préalablement armé, donne l'impulsion au balancier 20, par action du bras d'impulsion 12 de l'arrêtoir 10 sur la cheville 21.

Lors de l'étape de déblocage, illustrée à la figure 4, le poussoir 17 de l'arrêtoir 10 pousse le bras 52 du premier verrou 50, et soulève celui-ci à la fin de sa course, dans le sens de la flèche A. Ce premier verrou 50 libère maintenant la roue d'échappement 30 qui peut tourner, et va pouvoir réarmer le ressort d'armage 16 de l'arrêtoir 10.

Lors de l'étape de réarmage, illustrée à la figure 5, la roue d'échappement 30 étant libre, peut réarmer sous l'action du couple transmis par le rouage de finissage, ce ressort d'armage 16, par action d'une dent 31 sur la palette 13 de l'arrêtoir 10.

Lors de l'étape de blocage, illustrée à la figure 6, l'arrêtoir 10 est à nouveau maintenu en position armée par la détente de déclenchement 40, avec son bec 11 en appui sur la palette de repos de détente 41, et la roue d'échappement 30 vient en position de repos sur le premier verrou 50, une dent 31 arrivant pour coopérer en appui sur la palette de repos d'échappement 51. Pendant ce temps, le balancier 20 décrit son arc supplémentaire en sens anti-horaire.

Lors de l'étape du coup perdu, illustrée à la figure 7, lors du retour du balancier, dans le sens de rotation opposé, ici horaire, la palette de déclenchement 22 active l'extrémité distale de la partie flexible 61 de la détente de déclenchement 40 (décliquetage) sans appui sur la goupille 42, et n'influence pas la position des autres éléments de l'échappement, la cheville 21 n'interagissant pas avec le bras d'impulsion 12 de l'arrêtoir 10 dans cette position.

La figure 8 illustre un autre exemple de mécanisme d'échappement, selon un deuxième mode de réalisation, où les premiers moyens de rappel élastique comportent au moins une première lame flexible 18 intégrée à l'arrêtoir 10, et agencée en appui de butée sur un appui fixe 19 que comporte le mécanisme d'échappement 100, par exemple au niveau d'une platine. On réalise ainsi l'arrêtoir 10 avec une partie flexible, en l'occurrence une lame flexible 18, qui remplit la fonction du ressort d'armage 16 du premier mode. Ceci permet d'avoir un composant de moins, sachant que ce type de composant est facilement réalisable par des procédés de fabrication tel que « LIGA » (alliage de nickel) ou « DRIE » (silicium), ou similaires.

Plus particulièrement, l'arrêtoir 10 est suspendu en porte-à-faux par rapport à un support fixe que comporte le mécanisme d'échappement 100 par au moins une lame flexible 18 et est mobile dans un plan parallèle à celui de la serge du balancier 20, dans un mouvement sensiblement de pivotement autour d'un pivot virtuel, dimensionné pour que l'arrêtoir 10 coopère avec la détente 40, la cheville 21 du balancier 20, la dent 31 de la roue d'échappement 30, et le bras 52 du premier verrou 50.

Dans un troisième mode de réalisation, selon l'invention, illustré aux figures 9 à 13, et particulièrement avantageux, on réalise la géométrie de l'arrêtoir avec une partie flexible bistable.

Les premiers moyens de rappel élastique comportent alors au moins une lame bistable 72 intégrée à un arrêtoir bistable 70, lequel remplit les mêmes fonctions que l'arrêtoir 10 des premier et deuxième modes. De façon avantageuse, cette lame bistable 72 est agencée en appui tangentiel de butée sur une surface d'appui tangentiel 75 d'un bloc d'appui 74 que comporte le mécanisme d'échappement 100. Cette lame bistable 72 est précontrainte frontalement dans un état bistable sur une surface d'appui frontal 76 du bloc d'appui 74, avec laquelle coopère une extrémité distale 77 de la lame bistable 72.

Cette solution utilise la bistabilité de la partie flexible 72 de l'arrêtoir 10pour maintenir ce dernier en position de repos. Ceci permet donc de se passer d'une détente de déclenchement indépendante. Sur la variante non limitative illustrée, l'arrêtoir 10 comporte un bras d'arrêtoir 78, qui constitue la détente de déclenchement, et qui comporte, d'une part le bras d'impulsion 12 faisant une corne, et d'autre part une autre corne qui porte la goupille de détente 42, laquelle maintient une première lame flexible 71, qui est solidaire, comme la lame bistable 72, d'un noyau de l'arrêtoir bistable numéroté 70 pour ce troisième mode. Ce bras d'arrêtoir 78 comporte ainsi deux cornes, l'une formée par le bras d'impulsion 12, et l'autre portant la goupille de détente 42, et qui délimitent ensemble un espace de réception de la cheville 21.

C'est la roue d'échappement 30, après la fonction d'échappement, qui réarme le système jusqu'à passer le point d'instabilité. La partie flexible 72 est maintenue en position de repos par des butées (appui tangentiel ou goupille ou géométrie d'un pont ou de la platine) dans un état de déformation proche de la position d'instabilité, de manière à ce que le dégagement du balancier 20 permette au système de passer l'instabilité lors de la fonction d'échappement. L'énergie accumulée dans la partie flexible 72 est donc transmise au balancier 20 lors de ce saut et cette énergie accumulée est toujours la même (il s'agit donc toujours d'une force constante).

Pour obtenir un état bistable de l'arrêtoir bistable 70, celui-ci pivote autour de son axe de rotation (via une liaison pivot standard ou via un pivotement flexible) tandis que l'extrémité distale 77 de la partie flexible 72 est préarmée en compression (flambage) puis figée dans cette position, par exemple par un mouvement du bloc d'appui 74, tel que visible sur la figure 10, où on le fait passer, selon la flèche B, d'une position libre en trait interrompu, à une position précontrainte de la deuxième lame flexible 72 en trait plein. Ce bloc d'appui 74 est alors immobilisé par clipage, vissage, ou similaire, selon le type de réalisation choisi.

Les figures 11 et 12 illustrent respectivement le dégagement et la fin de l'impulsion avec ce troisième mode de réalisation. Dans ce cas, c'est directement la cheville 21 du balancier 20 qui interagit avec l'extrémité distale 79 de la première lame flexible 71, et non la palette de déclenchement 22 des premier et deuxième modes. Cette première lame flexible 71 utilise le même principe que la détente puisqu'elle est bloquée dans le sens du dégagement et elle est libre de se déformée dans le sens du coup perdu.

Lors du dégagement, la cheville 21 du balancier 20 met l'arrêtoir 70 en rotation par l'intermédiaire de la première lame flexible 71, ce qui permet à la partie flexible de l'arrêtoir de passer le point d'instabilité. Une fois le point d'instabilité passé, l'arrêtoir 70 se met en rotation très rapidement pour rejoindre sa position stable, c'est l'impulsion, caractérisée par le saut du système bistable. Pendant ce saut, l'énergie potentielle élastique accumulée dans la deuxième lame flexible 72 est transmise au balancier 20, sous forme d'énergie cinétique.

A la fin de l'impulsion, c'est-à-dire à la fin du saut, l'arrêtoir 70 soulève le premier verrou comme dans le premier mode de réalisation (étape 3), ce qui permet à la roue d'échappement 30 de réarmer le système bistable en faisant tourner l'arrêtoir 70.

La figure 13 montre l'étape du coup perdu, où la cheville 21 du balancier 20 entre en contact avec la première lame flexible 71 dans le sens où celle-ci est libre de se déformer. Cette étape n'entraîne aucune modification de la position des composants de l'échappement.

Les figures 14 à 16 illustrent un quatrième mode de réalisation de l'invention, où le mécanisme d'échappement 100 constitue un système anti-galop.
Cette solution utilise le coup perdu pour laisser la roue d'échappement 30 réarmer le système à force constante. En effet, dans ce cas, si le coup perdu n'a pas eu lieu, l'impulsion ne peut pas se déclencher, même en cas d'amplitude supérieure à une amplitude limite, notamment dans l'exemple illustré à 360°, car le système n'est pas réarmé. Un tel système évite donc le phénomène de galop. La cheville 21 du balancier 20 vient alors rebattre sur le revers extérieur de la corne d'arrêtoir portant le bras d'impulsion 12.

Cette construction comprend un verrou d'échappement 90 qui interagit directement avec une palette de verrou 23 solidaire du balancier 20, au lieu d'interagir avec l'arrêtoir lorsque celui-ci finit son impulsion.

Ce verrou d'échappement est un deuxième verrou 90, qui comporte un bras agencé de façon sensiblement radiale par rapport à l'axe de pivotement du balancier 20, et qui porte, au voisinage de cet axe de pivotement, une goupille de verrou 94 pour le maintien d'une lame flexible de verrou 92, laquelle est agencée pour coopérer avec la palette de verrou 23 pour commander le déblocage de la roue d'échappement 30.

Dans ce cas, la fonction d'échappement se déroule en deux temps puisque les étapes de dégagement et d'impulsion se déroulent comme décrit précédemment lors de la première alternance, tandis que les étapes de déblocage, de réarmage, et de blocage se déroulent pendant la seconde alternance correspondant précédemment au coup perdu.

Lors de la seconde alternance et avant le passage du repère, la palette de verrou 23 impacte d'abord la lame flexible de verrou 92 de détente du deuxième verrou 90, qui est bloquée par la goupille de verrou 94, ce qui soulève ce deuxième verrou 90 selon la flèche D, et libère la roue d'échappement 30, tel que visible sur la figure 15. La roue d'échappement peut alors réarmer l'arrêtoir, qu'il s'agisse d'un arrêtoir 10 des premier et deuxième modes, ou d'un arrêtoir bistable 70 du troisième mode tel que visible sur les figures 14 à 16.

La cheville 21 du balancier 20 arrive alors au niveau de repère et entre en collision dans le sens non bloquant avec la première lame flexible 71 de l'arrêtoir 70: c'est le coup perdu de la figure 16 Si le réarmage de l'arrêtoir s'effectue trop tard par rapport au repère, la cheville 21 du balancier 20 entre en collision avec la corne de l'arrêtoir 70, comme pour un dégagement, et c'est le balancier 20 qui réarme l'arrêtoir, ce qu'il vaut mieux éviter.

Cette fonction d'anti-galop représente certes une consommation supplémentaire sur le balancier 20 mais permet de supprimer la partie de l'étape de déblocage, où l'arrêtoir doit soulever le verrou, ce qui représentait aussi une consommation (impulsion moins efficace).

Ce quatrième mode est compatible avec les trois autres modes de réalisation proposés. En cas d'amplitudes plus élevées (supérieures à une amplitude limite, notamment 330°/350° pour des oscillateurs à balancier-spiral classiques) la cheville 21 de balancier vient rebattre contre le revers de la corne puisque cette dernière n'est pas revenue en position armée.

Les figures 17 à 22 illustrent un cinquième mode de réalisation de l'invention, où le mécanisme d'échappement 100 constitue un système anti-galop, et est un perfectionnement du quatrième mode ci-dessus, dont les principes généraux de fonctionnement sont conservés.

Comme pour le quatrième mode, lors de la seconde alternance et avant le passage du repère, la palette de verrou 23 impacte d'abord la lame flexible de verrou 92 de détente du deuxième verrou 90, ce qui soulève ce dernier selon la flèche D, et libère la roue d'échappement 30, tel que visible sur la figure 18. La roue d'échappement 30 peut alors réarmer l'arrêtoir, qu'il s'agisse d'un arrêtoir 10 des premier et deuxième modes, ou d'un arrêtoir bistable 70 du troisième mode tel que visible sur les figures 14 à 16.

La cheville 21 du balancier 20 arrive alors au niveau de repère et entre en collision dans le sens non bloquant avec la première lame flexible 71 de l'arrêtoir 70: c'est le coup perdu de la figure 21 Si le réarmage de l'arrêtoir s'effectue trop tard par rapport au repère, la cheville 21 du balancier 20 entre en collision avec la corne de l'arrêtoir 70, comme pour un dégagement, et c'est le balancier 20 qui réarme l'arrêtoir, ce qu'il vaut mieux éviter.

La première étape concerne le dégagement, tel que visible sur la figure 17 La cheville 21 du balancier 20 pousse la première lame flexible 71 de l'arrêtoir 70 dans son sens bloqué, ce qui fait passer l'instabilité de la deuxième lame flexible bistable 72 associée à l'arrêtoir 70, ou alors, pour le premier mode de réalisation, c'est la palette de déclenchement 22 qui soulève la détente de déclenchement 40, ce qui libère l'arrêtoir 10.

La deuxième étape, illustrée à la figure 18, concerne l'impulsion. L'arrêtoir 70, sous l'effet de ses moyens de rappel élastique armés, donne, par son bras d'impulsion 12, l'impulsion au balancier 20 par l'intermédiaire de la cheville 21. À la fin de l'impulsion l'arrêtoir 70 soulève également, par un poussoir 17 qu'il comporte, une surface de poussée 96 que comporte un bras de verrou direct 95, que comporte le deuxième verrou 90, mais pas suffisamment pour libérer la roue d'échappement 30. L'arrêtoir 70 n'est donc pas réarmé, mais le soulèvement du deuxième verrou 90 a permis de placer l'extrémité de sa lame flexible de verrou 92 dans la trajectoire de la palette de verrou 23 pour l'étape suivante.

La troisième étape, illustrée à la figure 19, concerne le déblocage de la roue d'échappement 30. Lors de la seconde alternance du balancier 20 (ce qui correspond normalement au coup perdu), la palette de verrou 23 soulève l'extrémité de la lame flexible de verrou 92 du deuxième verrou 90, qui dans la trajectoire de la palette de verrou 23, grâce à l'arrêtoir 70 qui l'a soulevé lors de la précédente étape, à la fin de sa course. Le deuxième verrou 90 peut alors libérer la roue d'échappement 30 qui va pouvoir réarmer les moyens de rappel élastique de l'arrêtoir 70.

La quatrième étape, illustrée par la figure 20, concerne donc le réarmage. La roue d'échappement 30 étant libre, la palette de repos direct 91 ayant libéré la dent 31 qui était en appui sur lui, sous l'action du couple transmis par le rouage de finissage, cette roue d'échappement 30 peut réarmer l'arrêtoir 70, par poussée d'une dent 31 sur une palette 13 de l'arrêtoir 70. Ce réarmage permet de remettre l'arrêtoir 70 dans sa position initiale juste avant l'arrivée de la cheville 21 du balancier 20. Il est indispensable que l'arrêtoir 70 soit complètement réarmé avant l'arrivée de la cheville 21 du balancier 20, pour éviter une collision entre cette dernière et la fourchette du bras d'arrêtoir 78, ce qui correspondrait à un dégagement, alors que cette alternance doit être un coup perdu.

Les cinquième et sixième étapes, illustrées par la figure 21, concernent le: blocage et le coup perdu. Une fois que la roue d'échappement 30 a complètement réarmé l'arrêtoir 70, elle vient en position de repos par appui d'une dent 31 sur la palette de repos direct 91 du deuxième verrou 90. Pendant ce temps, la cheville 21 du balancier 20 entre en collision avec la première lame flexible 71 de l'arrêtoir 70 dans le sens flexible, qui ne modifie pas la position des composants de l'échappement.

Cette fonction représente certes une consommation supplémentaire sur le balancier mais permet d'éviter que l'arrêtoir 70 doive complètement soulever le deuxième verrou 90, ce qui représente aussi une consommation (impulsion moins efficace).

Ce mécanisme est compatible avec les trois premiers modes de réalisation proposés. En cas d'amplitudes plus élevées que l'amplitude limite, par exemple supérieures à 330°/350°, la cheville 21 de balancier vient rebattre contre le revers de la corne d'arrêtoir constituée par le bras d'impulsion 12, lors du premier arc supplémentaire (avant le coup perdu) puisque l'arrêtoir 70 n'est alors pas encore revenu en position armée, tel que visible sur la figure 22. De plus, lors du second arc supplémentaire, après le coup perdu, le balancier 20 peut parcourir jusqu'à l'amplitude limite, sans pour autant débloquer le deuxième verrou 90, puisque celui-ci n'est plus dans la trajectoire de la palette de verrou 23.

L'invention se prête bien à des réalisations monobloc avec des composants en silicium, oxydes de silicium DLC, ou similaires.

Plus particulièrement, on liste ici quelques réalisations non limitatives :
- le mécanisme d'échappement 100 comporte un ensemble monolithique comportant une platine, ledit arrêtoir 10, et une lame flexible 18 de suspension en porte-à-faux dudit arrêtoir 10 à ladite platine ;
   ∘ cet ensemble monolithique comporte encore ledit verrou d'échappement 50, 90 qui est suspendu en porte-à- faux à ladite platine par une lame-ressort constituant un desdits deuxièmes moyens de rappel élastique 53, 93 ;
   o cet ensemble monolithique comporte encore ladite détente de déclenchement 40 et ledit ressort de détente 60, 71.
- le mécanisme d'échappement 100 comporte un ensemble monolithique comportant une platine, ledit arrêtoir 10, et une liaison flexible définissant un pivot virtuel dudit arrêtoir 10 par rapport à ladite platine ;
   ∘ cet ensemble monolithique comporte encore ledit verrou d'échappement 50, 90 qui est suspendu en porte-à-faux à ladite platine par une lame-ressort constituant un desdits deuxièmes moyens de rappel élastique 53, 93 ;
   ∘ cet ensemble monolithique comporte encore ladite détente de déclenchement 40 et ledit ressort de détente 60, 71.
- le mécanisme d'échappement 100 comporte un ensemble monolithique comportant une platine, ledit arrêtoir 10, ladite lame bistable 72 et ledit bloc d'appui 74 lequel est monté mobile sur au moins une lame flexible entre une position d'approche dans laquelle ladite lame bistable 72 est libre, et une position de précontrainte dans laquelle ladite lame bistable 72 est précontrainte en flambage, ledit ensemble monolithique comportant des moyens de fixation pour le maintien dudit bloc d'appui 74 dans ladite position de précontrainte ;
   o cet ensemble monolithique comporte encore ledit deuxième verrou 90 et ladite lame flexible de verrou 92 ;
   ∘ cet ensemble monolithique comporte encore ladite détente de déclenchement 40 et ledit ressort de détente 60, 71 ;
   o cet ensemble monolithique comporte encore ladite lame bistable 72 et ledit bloc d'appui 74 lequel est monté mobile sur au moins une lame flexible entre une position d'approche dans laquelle ladite lame bistable 72 est libre, et une position de précontrainte dans laquelle ladite lame bistable 72 est précontrainte en flambage, ledit ensemble monolithique comportant des moyens de fixation pour le maintien dudit bloc d'appui 74 dans ladite position de précontrainte.

L'invention concerne encore un mouvement d'horlogerie 200 comportant un tel mécanisme d'échappement 100, et comportant un mécanisme oscillateur comportant ce balancier 20, et au moins un mécanisme accumulateur d'énergie agencé pour appliquer un couple moteur à au moins une telle roue d'échappement 30.

L'invention concerne encore une montre 300 comportant au moins un tel mouvement 200.

L'invention apporte de nombreux avantages.

En effet, les solutions proposées ci-dessus permettent toutes d'avoir une force constante transmise au balancier, et donc de garantir une amplitude constante au cours du désarmage, et sans l'influence des modulations de rouage qui perturbent la chronométrie dans un système traditionnel.

L'utilisation d'un système d'armage direct sur l'arrêtoir permet de rendre le mouvement de ce dernier indépendant de l'inertie de la roue d'échappement et du reste du rouage de finissage. L'arrêtoir peut ainsi venir en contact avec l'ellipse du balancier de manière très rapide après le dégagement (temps de rattrapage très court), ce qui favorise l'impulsion et donc le rendement de l'échappement.

Ce système est donc particulièrement avantageux pour des fonctions d'échappement rapides (oscillateur haute fréquence) et pour des systèmes dont l'inertie équivalente de la roue d'échappement est importante (par exemple les tourbillons).

Cette solution présente également l'avantage, comme pour un échappement à détente traditionnel, de donner une seule impulsion par oscillation (contre deux pour un échappement à ancre suisse) ce qui permet d'augmenter l'énergie transmise par fonction d'échappement et ainsi diminuer (à réserve de marche équivalente) le rapport de multiplication entre le barillet et l'échappement (le coup perdu représente en revanche une consommation non négligeable ce qui limite cet avantage).

Le système anti-galop présenté est compatible avec toutes les variantes de réalisation et permet d'éviter les erreurs de comptage en cas d'amplitude trop élevée, ce qui est un des principaux défauts d'un échappement à détente traditionnel.

Le mécanisme illustré ne comporte pas de dard, il est de ce fait réalisable sur un nombre de niveaux limité à deux en plus du niveau propre à la serge de balancier, ce qui est favorable pour l'épaisseur du mouvement.

Toutefois ce mécanisme peut être équipé d'un dard pour une sécurité supplémentaire.

L'invention est utilisable tout particulièrement, et non limitativement, pour :
- démonstrateur d'échappement ;
- chronomètre de marine ;
- mouvement haute fréquence ;
- mouvement à très grande réserve de marche ;
- tourbillon.

## Revendications

1. Mécanisme d'échappement (100) à détente pour pièce d'horlogerie (300), comportant un mécanisme de blocage direct ou indirect d'une roue d'échappement (30) pendant la course d'un balancier (20) d'un mécanisme oscillateur pendant sa libre alternance sans impulsion, commandé en déblocage par une détente de déclenchement (40) manoeuvrée, par l'intermédiaire d'un ressort de détente (60, 71), par ledit balancier (20), ledit mécanisme de blocage comportant un arrêtoir (10, 70) pivotant, soumis au couple de rappel de premiers moyens de rappel élastique (16, 18, 72), lequel arrêtoir (10, 70) est, au cours de la course d'oscillation dudit balancier (20), ou bien sans contact avec la détente de déclenchement (40) et peut pivoter vers une position armée sous l'action de ladite roue d'échappement (30), quand celle-ci est débloquée, à l'encontre desdits premiers moyens de rappel élastique (16, 18, 72), ou bien immobilisé dans une position de butée dans laquelle ledit arrêtoir (10, 70) est maintenu armé, en attente de sa libération par ladite détente de déclenchement (40), une seule fois par oscillation dudit oscillateur, pour transmettre alors audit balancier (20) un couple constant correspondant à l'armage desdits moyens de rappel élastique (16, 18, 72), **caractérisé en ce que** lesdits premiers moyens de rappel élastique (16, 18, 72) comportent au moins une lame bistable (72) intégrée audit arrêtoir (10, 70) et agencée en appui tangentiel de butée sur une surface d'appui tangentiel (75) d'un bloc d'appui (74) que comporte ledit mécanisme d'échappement (100), et précontrainte frontalement dans un état bistable en appui sur une surface d'appui frontal (76) dudit bloc d'appui (74) avec laquelle coopère une extrémité distale (77) de ladite lame bistable (72).

2. Mécanisme d'échappement (100) selon la revendication 1, **caractérisé en ce que** ladite roue d'échappement (30) est soumise à un couple en provenance d'un mécanisme accumulateur d'énergie et agencée pour fournir, lors de chaque oscillation dudit mécanisme oscillateur, l'énergie pour une impulsion unique audit balancier (20), **en ce que** ladite détente de déclenchement (40) est manoeuvrée, par l'intermédiaire dudit ressort de détente (60, 71), par une cheville (21) ou/et une palette de déclenchement (22) que porte ledit balancier (20), **en ce que** lesdits premiers moyens de rappel élastique (16, 18, 72) sont agencés au niveau dudit arrêtoir (10, 70) ou sont portés par ledit mécanisme d'échappement (100).

3. Mécanisme d'échappement (100) selon la revendication 2, **caractérisé en ce que** ledit mécanisme de blocage comporte un verrou d'échappement (50, 90) agencé pour effectuer le blocage de ladite roue d'échappement (30) sous l'action de deuxièmes moyens de rappel élastique (53, 93) que comporte ledit verrou d'échappement (50, 90) ou ledit mécanisme d'échappement (100), ou pour effectuer le déblocage de ladite roue d'échappement (30) sous une action de poussée sur ledit verrou d'échappement (50, 90), ladite action de poussée étant, ou bien initiée par ledit arrêtoir (10, 70) lors du mouvement de pivotement dudit arrêtoir (10, 70) sous l'action desdits premiers moyens de rappel élastique (16, 18, 72) juste après l'application de ladite impulsion audit balancier (20), ou bien initiée directement par ledit balancier (20).

4. Mécanisme d'échappement (100) selon la revendication 3, **caractérisé en ce que** ledit verrou d'échappement (50, 90) comporte une palette de repos d'échappement (51, 91) agencée pour coopérer avec l'une des dents (31) que comporte ladite roue d'échappement (30) pour effectuer le blocage de ladite roue d'échappement (30).

5. Mécanisme d'échappement (100) selon la revendication 3, **caractérisé en ce que** ledit verrou d'échappement (50, 90) est un premier verrou (50) qui est distant dudit balancier (20) en tout point de sa trajectoire, et qui comporte un bras de verrou (51) agencé pour coopérer avec un poussoir (17) que comporte ledit arrêtoir (10, 70) pour le déblocage de ladite roue d'échappement (30).

6. Mécanisme d'échappement (100) selon la revendication 1, **caractérisé en ce que** ledit arrêtoir (10, 70) est maintenu armé dans ladite position de butée par ladite détente de déclenchement (40).

7. Mécanisme d'échappement (100) selon la revendication 3, **caractérisé en ce que** ledit verrou d'échappement (50, 90) est un deuxième verrou (90) qui comporte un bras agencé de façon sensiblement radiale par rapport à l'axe de pivotement dudit balancier (20) et qui porte, au voisinage dudit axe de pivotement, une goupille de verrou (94) pour le maintien d'une lame flexible de verrou (92) agencée pour coopérer avec une palette de verrou (23) que comporte ledit balancier (20) pour commander le déblocage de ladite roue d'échappement (30).

8. Mécanisme d'échappement (100) selon la revendication 7, **caractérisé en ce que** ledit deuxième verrou (90) comporte un bras de verrou direct (95) qui comporte une surface de poussée (96) agencée pour coopérer avec un poussoir (17) que comporte ledit arrêtoir (10, 70) pour placer ladite lame flexible de verrou (92) dans la trajectoire de ladite palette de verrou (23) dudit balancier (20).

9. Mécanisme d'échappement (100) selon la revendication 1, **caractérisé en ce que** ladite détente de déclenchement (40) est constituée par un bras d'arrêtoir (78) dudit arrêtoir (10, 70) et porte une goupille de détente (42) pour le maintien dudit ressort de détente (60, 71).

10. Mécanisme d'échappement (100) selon la revendication 1, **caractérisé en ce que** ledit arrêtoir (10, 70) comporte un bras d'impulsion (12) agencé pour donner une impulsion à une dite cheville (21) que porte ledit balancier (20).

11. Mécanisme d'échappement (100) selon les revendications 9 et 10, **caractérisé en ce que** ledit bras d'arrêtoir (78) comporte deux cornes, l'une formée par ledit bras d'impulsion (12), et l'autre portant ladite goupille de détente (42), et qui délimitent ensemble un espace de réception de ladite cheville (21).

12. Mécanisme d'échappement (100) selon la revendication 1, **caractérisé en ce que** ledit ressort de détente (60, 71) est constitué par une première lame flexible (71) intégrée audit arrêtoir (10, 70).

13. Mécanisme d'échappement (100) selon la revendication 1, **caractérisé en ce que** ledit balancier (20) comporte une palette de déclenchement (22) agencée pour, dans un premier sens de pivotement dudit balancier (20) repousser une extrémité distale (61, 79) que comporte ledit ressort de détente (60, 71) sans faire pivoter ladite détente de déclenchement (40), et dans un deuxième sens de pivotement entraîner ladite extrémité distale (61, 79) en appui sur une goupille de détente (42) que comporte ladite détente de déclenchement (40) et faire pivoter cette dernière et libérer ledit arrêtoir (10, 70).

14. Mécanisme d'échappement (100) selon la revendication 1, **caractérisé en ce que** ledit mécanisme d'échappement (100) comporte un ensemble monolithique comportant une platine, ledit arrêtoir (10, 70), et une liaison flexible définissant un pivot virtuel dudit arrêtoir (10, 70) par rapport à ladite platine.

15. Mécanisme d'échappement (100) selon les revendications 3 et 14 **caractérisé en ce que** ledit ensemble monolithique comporte encore ledit verrou d'échappement (50, 90) qui est suspendu en porte-à- faux à ladite platine par une lame-ressort constituant un desdits deuxièmes moyens de rappel élastique (53, 93).

16. Mécanisme d'échappement (100) selon la revendication 15, **caractérisé en ce que** ledit ensemble monolithique comporte encore ladite détente de déclenchement (40) et ledit ressort de détente (60, 71).

17. Mécanisme d'échappement (100) selon la revendication 1, **caractérisé en ce que** ledit mécanisme d'échappement (100) comporte un ensemble monolithique comportant une platine, ledit arrêtoir (10, 70), ladite lame bistable (72) et ledit bloc d'appui (74) lequel est monté mobile sur au moins un lame flexible entre une position d'approche dans laquelle ladite lame bistable (72) est libre, et une position de précontrainte dans laquelle ladite lame bistable (72) est précontrainte en flambage, ledit ensemble monolithique comportant des moyens de fixation pour le maintien dudit bloc d'appui (74) dans ladite position de précontrainte.

18. Mécanisme d'échappement (100) selon les revendications 7 et 14, **caractérisé en ce que** ledit ensemble monolithique comporte encore ledit deuxième verrou (90) et ladite lame flexible de verrou (92).

19. Mécanisme d'échappement (100) selon la revendication 18, **caractérisé en ce que** ledit ensemble monolithique comporte encore ladite détente de déclenchement (40) et ledit ressort de détente (60, 71).

20. Mécanisme d'échappement (100) selon la revendication 17 ou 18, **caractérisé en ce que** ledit ensemble monolithique comporte encore ladite lame bistable (72) et ledit bloc d'appui (74) lequel est monté mobile sur au moins un lame flexible entre une position d'approche dans laquelle ladite lame bistable (72) est libre, et une position de précontrainte dans laquelle ladite lame bistable (72) est précontrainte en flambage, ledit ensemble monolithique comportant des moyens de fixation pour le maintien dudit bloc d'appui (74) dans ladite position de précontrainte.

21. Mouvement d'horlogerie (200) comportant un mécanisme d'échappement (100) selon la revendication 1, et comportant un mécanisme oscillateur comportant ledit balancier (20), et au moins un mécanisme accumulateur d'énergie agencé pour appliquer un couple moteur à au moins une dite roue d'échappement (30).

22. Montre (300) comportant au moins un mouvement (200) selon la revendication 21.

## Patentansprüche

1. Hemmungsmechanismus (100) mit Gesperr für ein Zeitmessgerät (300), umfassend einen Mechanismus für die direkte oder indirekte Sperrung eines Hemmungsrades (30) während des Laufs einer Unruh (20) eines Schwingungsmechanismus in seiner freien Halbschwingung ohne Impuls, der durch ein Auslösegesperr (40), das mittels einer Gesperrfeder (60, 71) durch die Unruh (20) betätigt wird, entsperrend gesteuert wird, wobei der Sperrmechanismus eine schwenkbare Arretierung (10, 70) umfasst, die einem Rückstelldrehmoment erster elastischer Rückstellmittel (16, 18, 72) unterliegt, wobei die Arretierung (10, 70) während des Schwingungslaufs der Unruh (20) entweder ohne Kontakt mit dem Auslösegesperr (40) ist und in eine gespannte Position schwenkbar ist, die unter der Wirkung des Hemmungsrades (30), wenn es entsperrt ist, entgegen den ersten elastischen Rückstellmitteln (16, 18, 72) gespannt ist, oder in einer Anschlagposition festgesetzt ist, in der die Arretierung (10, 70) gespannt gehalten wird bis zu ihrer einmaligen Freigabe durch das Auslösegesperr (40) pro Schwingung des Oszillators, um dann an die Unruh (20) ein konstantes Drehmoment zu übertragen, das der Spannung der elastischen Rückstellmittel (16, 18, 72) entspricht, **dadurch gekennzeichnet, dass** die ersten elastischen Rückstellmittel (16, 18, 72) mindestens ein bistabiles Blatt (72) aufweisen, das in die Arretierung (10, 70) integriert ist und sich auf einer tangentialen Abstützfläche (75) eines Abstützblocks (74), den der Hemmungsmechanismus (100) aufweist, tangential anschlagend abstützt, und in einem bistabilen Zustand abgestützt auf einer frontalen Abstützfläche (76) des Abstützblocks (74), mit der ein distales Ende (77) des bistabilen Blatts (72) zusammenwirkt, frontal vorgespannt ist.

2. Hemmungsmechanismus (100) nach Anspruch 1, **dadurch gekennzeichnet, dass** das Hemmungsrad (30) einem Drehmoment unterliegt, das von einem Energiespeichermechanismus stammt, und dafür ausgelegt ist, bei jeder Schwingung des Schwingungsmechanismus Energie für einen einzelnen Impuls an die Unruh (20) zu liefern, dass das Auslösegesperr (40) mittels der Gesperrfeder (60, 71) durch einen Stift (21) und/oder eine Auslösepalette (22), die die Unruh (20) aufweist, betätigt wird, und dass die ersten elastischen Rückstellmittel (16, 18, 72) an der Arretierung (10, 70) angeordnet sind oder durch den Hemmungsmechanismus (100) getragen werden.

3. Hemmungsmechanismus (100) nach Anspruch 2, **dadurch gekennzeichnet, dass** der Sperrmechanismus einen Hemmungsriegel (50, 90) umfasst, der angeordnet ist, um die Sperrung des Hemmungsrades (30) unter der Wirkung zweiter elastischer Rückstellmittel (53, 93), die der Hemmungsriegel (50, 90) oder der Hemmungsmechanismus (100) aufweist, zu bewirken oder um die Entsperrung des Hemmungsrades (30) unter einer Schubwirkung auf den Hemmungsriegel (50, 90) zu bewirken, wobei die Schubwirkung entweder durch die Arretierung (10, 70) während der Schwenkbewegung der Arretierung (10, 70) unter der Wirkung der ersten elastischen Rückstellmittel (16, 18, 72) unmittelbar nach Anlegen des Impulses an die Unruh (20) ausgelöst wird oder direkt durch die Unruh (20) ausgelöst wird.

4. Hemmungsmechanismus (100) nach Anspruch 3, **dadurch gekennzeichnet, dass** der Hemmungsriegel (50, 90) einen Hebestein (51, 91) der Hemmung umfasst, der so angeordnet ist, dass er mit einem der Zähne (31), die das Hemmungsrad (30) aufweist, zusammenwirkt, um die Sperrung des Hemmungsrades (30) zu bewirken.

5. Hemmungsmechanismus (100) nach Anspruch 3, **dadurch gekennzeichnet, dass** der Hemmungsriegel (50, 90) ein erster Riegel (50) ist, der von der Unruh (20) auf jedem Punkt seiner Bahn beabstandet ist und der einen Verriegelungsarm (51) aufweist, der so angeordnet ist, dass er mit einem Drücker (17) zusammenwirkt, den die Arretierung (10, 70) zum Entsperren des Hemmungsrades (30) aufweist.

6. Hemmungsmechanismus (100) nach Anspruch 1, **dadurch gekennzeichnet, dass** die Arretierung (10, 70) in ihrer Anschlagposition durch das Auslösegesperr (40) gespannt gehalten wird.

7. Hemmungsmechanismus (100) nach Anspruch 3, **dadurch gekennzeichnet, dass** der Hemmungsriegel (50, 90) ein zweiter Riegel (90) ist, der einen Arm aufweist, der im Wesentlichen radial in Bezug auf die Schwenkachse der Unruh (20) angeordnet ist und der in der Nähe der Schwenkachse einen Sicherungsstift (94) trägt, um ein flexibles Verriegelungsblatt (92) zu halten, das so angeordnet ist, dass es mit einer Verriegelungspalette (23) zusammenwirkt, die die Unruh (20) aufweist, um die Entsperrung des Hemmungsrades (30) zu steuern.

8. Hemmungsmechanismus (100) nach Anspruch 7, **dadurch gekennzeichnet, dass** der zweite Riegel (90) einen direkten Verriegelungsarm (95) umfasst, der eine Schuboberfläche (96) aufweist, die dafür ausgelegt ist, mit einem Drücker (17) zusammenzuwirken, den die Arretierung (10, 70) aufweist, um das flexible Verriegelungsblatt (92) auf der Bahn der Verriegelungspalette (23) der Unruh (20) anzuordnen.

9. Hemmungsmechanismus (100) nach Anspruch 1, **dadurch gekennzeichnet, dass** das Auslösegesperr (40) durch einen Arretierungsarm (78) der Arretierung (10, 70) gebildet ist und einen Gesperrstift (42) zum Halten der Gesperrfeder (60, 71) trägt.

10. Hemmungsmechanismus (100) nach Anspruch 1, **dadurch gekennzeichnet, dass** die Arretierung (10, 70) einen Impulsarm (12) aufweist, der so angeordnet ist, dass er an einen Stift (21), den die Unruh (20) aufweist, einen Impuls abgibt.

11. Hemmungsmechanismus (100) nach den Ansprüchen 9 und 10, **dadurch gekennzeichnet, dass** der Arretierungsarm (78) zwei Hörner aufweist, von denen eines durch den Impulsarm (12) gebildet ist und das andere den Gesperrstift (42) trägt und die zusammen einen Raum für die Aufnahme des Stifts (21) begrenzen.

12. Hemmungsmechanismus (100) nach Anspruch 1, **dadurch gekennzeichnet, dass** die Gesperrfeder (60, 71) gebildet ist durch ein erstes flexibles Blatt (71), das in die Arretierung (10, 70) integriert ist.

13. Hemmungsmechanismus (100) nach Anspruch 1, **dadurch gekennzeichnet, dass** die Unruh (20) eine Auslösepalette (22) umfasst, die so angeordnet ist, dass sie in einer ersten Schwenkrichtung der Unruh (20) ein distales Ende (61, 79), das die Gesperrfeder (60, 71) aufweist, zurückschiebt, ohne das Auslösegesperr (40) zu schwenken, und in einer zweiten Schwenkrichtung das distale Ende (61, 79) abstützend auf einem Gesperrstift (42), den das Auslösegesperr (40) umfasst, antreibt und dieses Letztere schwenkt und die Arretierung (10, 70) freigibt.

14. Hemmungsmechanismus (100) nach Anspruch 1, **dadurch gekennzeichnet, dass** der Hemmungsmechanismus (100) eine monolithische Anordnung umfasst, die eine Platte, die Arretierung (10, 70) und eine flexible Verbindung umfasst, die einen virtuellen Schwenkpunkt der Arretierung (10, 70) in Bezug auf die Platte definiert.

15. Hemmungsmechanismus (100) nach den Ansprüchen 3 und 14, **dadurch gekennzeichnet, dass** die monolithische Anordnung weiterhin den Hemmungsriegel (50, 90) umfasst, der an der Platte über ein Federblatt, das eines der zweiten elastischen Rückstellmittel (53, 93) bildet, freitragend angehängt ist.

16. Hemmungsmechanismus (100) nach Anspruch 15, **dadurch gekennzeichnet, dass** die monolithische Anordnung weiterhin das Auslösegesperr (40) und die Gesperrfeder (60, 71) umfasst.

17. Hemmungsmechanismus (100) nach Anspruch 1, **dadurch gekennzeichnet, dass** der Hemmungsmechanismus (100) eine monolithische Anordnung umfasst, die eine Platte, die Arretierung (10, 70), das bistabile Blatt (72) und den Abstützblock (74) umfasst, der an mindestens einem flexiblen Blatt beweglich montiert ist zwischen einer Annäherungsposition, in der das bistabile Blatt (72) frei ist, und einer vorgespannten Position, in der das bistabile Blatt (72) durch Knicken vorgespannt ist, wobei die monolithische Anordnung Befestigungsmittel zum Halten des Abstützblocks (74) in der vorgespannten Position umfasst.

18. Hemmungsmechanismus (100) nach den Ansprüchen 7 und 14, **dadurch gekennzeichnet, dass** die monolithische Anordnung weiterhin den zweiten Riegel (90) und das flexible Verriegelungsblatt (92) umfasst.

19. Hemmungsmechanismus (100) nach Anspruch 18, **dadurch gekennzeichnet, dass** die monolithische Anordnung weiterhin das Auslösegesperr (40) und die Gesperrfeder (60, 71) umfasst.

20. Hemmungsmechanismus (100) nach Anspruch 17 oder 18, **dadurch gekennzeichnet, dass** die monolithische Anordnung weiterhin das bistabile Blatt (72) und den Abstützblock (74) umfasst, der an mindestens einem flexiblen Blatt beweglich montiert ist zwischen einer Annäherungsposition, in der das bistabile Blatt (72) frei ist, und einer vorgespannten Position, in der das bistabile Blatt (72) durch Knicken vorgespannt ist, wobei die monolithische Anordnung Befestigungsmittel zum Halten des Abstützblocks (74) in der vorgespannten Position umfasst.

21. Uhrwerk (200), umfassend einen Hemmungsmechanismus (100) nach Anspruch 1 und umfassend einen Schwingungsmechanismus, der die Unruh (20) enthält, und mindestens einen Energiespeichermechanismus umfasst, der angeordnet ist, um ein Antriebsdrehmoment auf mindestens ein Hemmungsrad (30) auszuüben.

22. Uhr (300), umfassend mindestens ein Werk (200) nach Anspruch 21.

## Claims

1. Detent escapement mechanism (100) for a timepiece (300), comprising a locking mechanism for directly or indirectly locking an escape wheel (30) during the travel of a balance (20) of an oscillator mechanism during the free vibration thereof without any impulse, controlled to be unlocked by a release detent (40) operated, via a detent spring (60, 71), by said balance (20), said locking mechanism comprising a pivoting stopping device (10, 70), subjected to the return torque of first elastic return means (16, 18, 72), which stopping device (10, 70) is, during the oscillating travel of said balance (20), or without contact with the release detent (40) and can pivot towards a wound position under the effect of said escape wheel (30), when same is unlocked, counter to said first elastic return means (16, 18, 72), or immobilised in an abutted position wherein said stopping device (10, 70) is maintained wound, pending the release thereof by said release detent (40), only once by oscillation of said oscillator, in order to then transmit to said balance (20) a constant torque corresponding to the winding of said elastic return means (16, 18, 72), **characterised in that** said first elastic return means (16, 18, 72) comprise at least one bistable strip spring (72) integrated into said stopping device (10, 70) and arranged such that it bears tangentially in abutment on a tangential support surface (75) of a support unit (74) forming a part of said escapement mechanism (100), and frontally prestressed in a bistable state bearing on a frontal support surface (76) of said support unit (74) with which engages a distal end (77) of said bistable strip spring (72).

2. Escapement mechanism (100) according to claim 1, **characterised in that** said escape wheel (30) is subjected to a torque originating from an energy accumulator mechanism and arranged so as to supply, during each oscillation of said oscillator mechanism, the energy for a single impulse to said balance (20), **in that** said release detent (40) is operated, via said detent spring (60, 71), by a peg (21) and/or a release pallet (22) supported by said balance (20), and **in that** said first elastic return means (16, 18, 72) are arranged at said stopping device (10, 70) or are supported by said escapement mechanism (100).

3. Escapement mechanism (100) according to claim 2, **characterised in that** said locking mechanism comprises an escapement bolt (50, 90) arranged so as to lock said escape wheel (30) under the effect of second elastic return means (53, 93) forming a part of said escapement bolt (50, 90) or said escapement mechanism (100), or so as to unlock said escape wheel (30) under a pushing action on said escapement bolt (50, 90), said pushing action being, or initiated by said stopping device (10, 70) during the pivoting movement of said stopping device (10, 70) under the effect of said first elastic return means (16, 18, 72) immediately after the application of said impulse to said balance (20), or initiated directly by said balance (20).

4. Escapement mechanism (100) according to claim 3, **characterised in that** said escapement bolt (50, 90) comprises an escapement locking pallet (51, 91) arranged such that it engages with one of the teeth (31) forming a part of said escape wheel (30) in order to lock said escape wheel (30).

5. Escapement mechanism (100) according to claim 3, **characterised in that** said escapement bolt (50, 90) is a first bolt (50) that is situated remotely from said balance (20) at all points along the trajectory thereof, and which comprises a bolt arm (51) arranged such that it engages with a push-piece (17) forming a part of said stopping device (10, 70) in order to unlock said escape wheel (30).

6. Escapement mechanism (100) according to claim 1, **characterised in that** said stopping device (10, 70) is maintained wound in said abutted position by said release detent (40).

7. Escapement mechanism (100) according to claim 3, **characterised in that** said escapement bolt (50, 90) is a second bolt (90) which comprises an arm arranged in a substantially radial manner relative to the pivot axis of said balance (20) and which supports, in the vicinity of said pivot axis, a bolt pin (94) for maintaining a flexible bolt strip (92) arranged such that it engages with a bolt pallet (23) forming a part of said balance (20) in order to control the unlocking of said escape wheel (30).

8. Escapement mechanism (100) according to claim 7, **characterised in that** said second bolt (90) comprises a direct bolt arm (95) which comprises a pushing surface (96) arranged such that it engages with a push-piece (17) forming a part of said stopping device (10, 70) in order to place said flexible bolt strip (92) in the trajectory of said bolt pallet (23) of said balance (20).

9. Escapement mechanism (100) according to claim 1, **characterised in that** said release detent (40) is constituted from a stopping device arm (78) of said stopping device (10, 70) and supports a detent pin (42) for maintaining said detent spring (60, 71).

10. Escapement mechanism (100) according to claim 1, **characterised in that** said stopping device (10, 70) comprises an impulse arm (12) arranged so as to give an impulse to a said peg (21) that is supported by said balance (20).

11. Escapement mechanism (100) according to claim 9 and claim 10, **characterised in that** said stopping device arm (78) comprises two horns, one formed by said impulse arm (12) and the other supporting said detent pin (42), and which jointly delimit a space for receiving said peg (21).

12. Escapement mechanism (100) according to claim 1, **characterised in that** said detent spring (60, 71) is constituted from a first flexible strip (71) integrated into said stopping device (10, 70).

13. Escapement mechanism (100) according to claim 1, **characterised in that** said balance (20) comprises a release pallet (22) arranged such that, in a first pivoting direction of said balance (20), it repels a distal end (61, 79) forming a part of said detent spring (60, 71) without pivoting said release detent (40), and in a second pivoting direction, it drives said distal end (61, 79) bearing on a detent pin (42) forming a part of said release detent (40) and pivots the latter and releases said stopping device (10, 70).

14. Escapement mechanism (100) according to claim 1, **characterised in that** said escapement mechanism (100) comprises a monolithic assembly comprising a plate, said stopping device (10, 70), and a flexible link defining a virtual pivot of said stopping device (10, 70) relative to said plate.

15. Escapement mechanism (100) according to claim 3 and claim 14, **characterised in that** said monolithic assembly further comprises said escapement bolt (50, 90) which is suspended in the cantilever position from said plate by a strip spring constituting one of said second elastic return means (53, 93).

16. Escapement mechanism (100) according to claim 15, **characterised in that** said monolithic assembly further comprises said release detent (40) and said detent spring (60, 71).

17. Escapement mechanism (100) according to claim 1, **characterised in that** said escapement mechanism (100) comprises a monolithic assembly comprising a plate, said stopping device (10, 70), said bistable strip spring (72) and said support unit (74) which is mounted such that it can move on at least one flexible strip between an approach position wherein said bistable strip spring (72) is free, and a prestressed position wherein said bistable strip spring (72) is prestressed to buckle, said monolithic assembly comprising fastening means for maintaining said support unit (74) in said prestressed position.

18. Escapement mechanism (100) according to claim 7 and claim 14, **characterised in that** said monolithic assembly further comprises said second bolt (90) and said flexible bolt strip (92).

19. Escapement mechanism (100) according to claim 18, **characterised in that** said monolithic assembly further comprises said release detent (40) and said detent spring (60, 71).

20. Escapement mechanism (100) according to claim 17 or claim 18, **characterised in that** said monolithic assembly further comprises said bistable strip spring (72) and said support unit (74) which is mounted such that it can move on at least one flexible strip between an approach position wherein said bistable strip spring (72) is free, and a prestressed position wherein said bistable strip spring (72) is prestressed to buckle, said monolithic assembly comprising fastening means for maintaining said support unit (74) in said prestressed position.

21. Clockwork movement (200) comprising an escapement mechanism (100) according to claim 1, and comprising an oscillator mechanism comprising said balance (20), and at least one energy accumulator mechanism arranged so as to apply a driving torque to at least one said escape wheel (30).

22. Watch (300) comprising at least one movement (200) according to claim 21.
